# EUROPÄISCHE PATENTSCHRIFT

(11) **EP 2 938 442 B1**
(45) Veröffentlichungstag und Bekanntmachung des Hinweises auf die Patenterteilung: **15.03.2017**
(21) Anmeldenummer: 13798247.6
(22) Anmeldetag: 14.11.2013
(51) Int. Cl.: B06B 1/16, E01C 19/28

(54) **SCHWINGUNGSERREGER FÜR LENKBARE BODENVERDICHTUNGSVORRICHTUNGEN**
VIBRATION EXCITER FOR STEERABLE SOIL COMPACTING DEVICES
GENERATEUR DE VIBRATIONS POUR DISPOSITIFS DE COMPACTAGE DU SOL DIRIGEABLES

(30) Priorität: 27.12.2012 DE 102012025376
(43) Veröffentlichungstag der Anmeldung: 04.11.2015
(73) Patentinhaber: Wacker Neuson Produktion GmbH & Co. KG, 80809 München (DE)
(72) Erfinder: BARTL, Andreas, 85457 Wörth (DE); SIMON, Martin, 82024 Taufkirchen (DE)
(74) Vertreter: Müller Hoffmann & Partner
(86) Internationale Anmeldenummer: PCT/EP2013/003433
(87) Internationale Veröffentlichungsnummer: WO 2014/101976

(56) Entgegenhaltungen:
- WO-A1-89/07988
- DE-A1- 3 234 380
- DE-A1- 10 105 687
- FR-A5- 2 170 777

## Beschreibung

Die Erfindung betrifft einen Schwingungserreger für eine Bodenverdichtungsvorrichtung.

Lenkbare Bodenverdichtungsvorrichtungen bzw. Vibrationsplatten zum Einsatz im Baugewerbe sind seit langem bekannt. Beispielsweise zeigen die G 78 18 542.9 und die DE 101 05 687 A1 lenkbare Bodenverdichtungsvorrichtungen, bei denen ein Schwingungserreger in einem Gehäuse auf einer Bodenkontaktplatte angeordnet ist.

Die gezeigten Schwingungserreger weisen zwei zueinander gegenläufig drehbar gekoppelte Unwuchtwellen mit daran ausgebildeten Unwuchtmassen auf, deren Phasenlage relativ zueinander verstellbar ist. Durch ein Verstellen der Phasenlage lässt sich die Wirkungsrichtung eines durch die rotierenden Unwuchtmassen erzeugten resultierenden Kraftvektors derart verändern, dass sich die Bodenverdichtungsvorrichtung in Vorwärts- und Rückwärtsrichtung bewegt.

Weiterhin sind auf einer der Unwuchtwellen zwei relativ zu der Unwuchtwelle verdrehbare Unwuchtmassen axial versetzt zueinander angeordnet. Die Lage jeder der beiden Unwuchtmassen bezüglich der sie tragenden Unwuchtwelle ist individuell einstellbar, so dass im Zusammenwirken mit der gegenüberliegenden, weiteren Unwuchtwelle resultierende Kraftvektoren erzielt werden können, die ein Giermoment um eine Hochachse der Bodenverdichtungsvorrichtung erzeugen. Hierdurch werden eine Drehung der Bodenverdichtungsvorrichtung und damit eine Lenkung möglich, ohne dass weitere Kräfte von außen, beispielsweise durch einen Bediener, auf die Bodenverdichtungsvorrichtung einwirken müssen.

Aus der FR 2 170 777 A5 ist ein Schwingungserreger für eine Bodenverdichtungsvorrichtung bekannt, mit zwei zueinander achsparallel angeordneten Unwuchtwellen, wobei eine der Unwuchtwellen in zwei zueinander koaxial angeordnete Unwuchtwellenhälften aufgeteilt ist. Jede der beiden Unwuchtwellenhälften trägt eine Unwuchtmasse, die zu einer entsprechenden Unwuchtmasse auf der anderen Unwuchtwelle gegenläufig drehbar ist.

Eine ähnliche Anordnung ist aus der DE 32 34 380 A1bekannt.

Der Erfindung liegt die Aufgabe zugrunde, einen Schwingungserreger anzugeben, der bei einer robusten Ausführung eine hohe Drehdynamik erreicht und somit das Fahrverhalten der Bodenverdichtungsvorrichtung verbessert.

Die Aufgabe wird erfindungsgemäß durch einen Schwingungserreger gemäß Patentanspruch 1 gelöst. Vorteilhafte Weiterentwicklungen der Erfindung sind den abhängigen Ansprüchen zu entnehmen.

Ein Schwingungserreger für eine Bodenverdichtungsvorrichtung weist eine erste Unwuchtwelle, eine zu der ersten Unwuchtwelle achsparallel angeordnete, mit der ersten Unwuchtwelle formschlüssig gegenläufig drehbar gekoppelte zweite Unwuchtwelle und eine Antriebsvorrichtung zum drehenden Antreiben einer der Unwuchtwellen auf, wobei die zweite Unwuchtwelle eine erste Unwuchtwellenhälfte und eine zu der ersten Unwuchtwellenhälfte koaxial angeordnete, relativ zu der ersten Unwuchtwellenhälfte verdrehbare zweite Unwuchtwellenhälfte aufweist, und wobei auf der ersten Unwuchtwelle, auf der ersten Unwuchtwellenhälfte und auf der zweiten Unwuchtwellenhälfte jeweils wenigstens eine Unwuchtmasse angeordnet bzw. ausgebildet und/oder befestigt ist.

Durch die Teilung der zweiten Unwuchtwelle in die erste und zweite Unwuchtwellenhälfte, die jeweils relativ zueinander verdrehbar sind, ist es möglich, die an der zweiten Unwuchtwelle angeordneten Unwuchtmassen direkt an der zweiten Unwuchtwelle auszubilden bzw. zu befestigen. Die relative Verdrehbarkeit der beiden an der zweiten Unwuchtwelle angeordneten Unwuchtmassen zueinander wird durch die relative Verdrehbarkeit der Unwuchtwellenhälften zueinander erreicht.

Im Gegensatz zum Stand der Technik ist es folglich nicht notwendig, die an der zweiten Unwuchtwelle angeordneten Unwuchtmassen relativ verdrehbar zur zweiten Unwuchtwelle anzuordnen. Dies wird im Stand der Technik beispielsweise durch ein Anordnen der Unwuchtmassen an relativ zur Unwuchtwelle verdrehbaren Verstellhülsen erreicht.

Durch die Teilung der zweiten Unwuchtwelle wird folglich eine robuste und kostengünstige Gestaltung der zweiten Unwuchtwelle erreicht.

Die erste Unwuchtwelle und die zweite Unwuchtwelle können innerhalb eines Gehäuses angeordnet sein, wobei das Gehäuse mit einer Bodenkontaktplatte der Bodenverdichtungsvorrichtung bzw. Vibrationsplatte gekoppelt ist. An und/oder in dem Gehäuse kann die Antriebsvorrichtung, beispielsweise ein Elektro- oder Verbrennungsmotor, angeordnet sein und mit der angetriebenen Unwuchtwelle, beispielsweise mittels einer Welle und/oder einer Riemenvorrichtung, gekoppelt sein. Der Elektro- oder Verbrennungsmotor kann sich auf der Obermasse befinden, beispielsweise nicht direkt am Gehäuse (Erregergehäuse). Die Kraftübertragung kann per Riemen oder hydraulisch erfolgen.Die Antriebsvorrichtung kann beispielsweise mit der ersten, ungeteilten Unwuchtwelle gekoppelt sein.

Durch die formschlüssige, gegenläufig drehbare Kopplung kann die Antriebsvorrichtung die erste und die zweite Unwuchtwelle und die daran ausgebildeten Unwuchtmassen in eine gegenläufige Rotationsbewegung versetzen. Durch einen resultierenden Kraftvektor der auf die Unwuchtmassen wirkenden Fliehkräfte kann dadurch eine Arbeitsbewegung der Bodenkontaktplatte erzeugt werden. Durch ein Verdrehen der an der zweiten Unwuchtwelle angeordneten Unwuchtmassen relativ zur an der ersten Unwuchtwelle angeordneten Unwuchtmasse wird deren Phasenlage relativ zur an der ersten Unwuchtwelle angeordneten Unwuchtmasse derart verändert, dass der resultierende Kraftvektor eine Vorwärts- oder Rückwärtsbewegung sowie eine Rüttelbewegung im Stand bewirkt.

Durch die geteilte Ausführung der zweiten Unwuchtwelle mit der ersten Unwuchtwellenhälfte und der zu der ersten Unwuchtwellenhälfte koaxial angeordneten und relativ zur ersten Unwuchtwellenhälfte verdrehbaren zweiten Unwuchtwellenhälfte kann ein individuelles Verdrehen der an der ersten bzw. zweiten Unwuchtwellenhälfte angeordneten Unwuchtmassen relativ zueinander erreicht werden. Bei der durch die Antriebsvorrichtung erzeugbaren gegenläufigen Drehung der beiden Unwuchtwellen kann gemäß dem resultierenden Kraftvektor der auf die Unwuchtmassen wirkenden Fliehkräfte ein Giermoment erzeugt werden, welches eine Drehung der Bodenverdichtungsvorrichtung um ihre (im Wesentlichen senkrecht zur Bodenfläche stehende) Hochachse und damit auch eine Lenkung der Arbeitsbewegung ermöglicht.

Da die beiden Unwuchtwellenhälften relativ zueinander verdrehbar sind, können die jeweiligen Unwuchtmassen direkt an den jeweiligen Unwuchtwellenhälften ausgebildet bzw. daran befestigt sein. Folglich trägt jede Unwuchtwellenhälfte eine an ihr befestigte Masse. Es ist daher nicht notwendig, die Unwuchtmassen der zweiten Unwuchtwelle beispielsweise mittels einer verstellbaren Hülse individuell verdrehbar anzuordnen. Dies ermöglicht eine kostengünstige und gleichzeitig robuste Ausführung der zweiten Unwuchtwelle.

In einer Ausführungsform weist der Schwingungserreger eine Koppelvorrichtung zum formschlüssigen, relativ zueinander verdrehbaren Koppeln der ersten Unwuchtwellenhälfte und der zweiten Unwuchtwellenhälfte auf.

Die Koppelvorrichtung ermöglicht ein formschlüssiges Koppeln der beiden Unwuchtwellenhälften und damit ein gemeinsames Rotationsverhalten der beiden Unwuchtwellenhälften als zweite Unwuchtwelle. Die relative Verdrehbarkeit der Kopplung ermöglicht es, die an den beiden Unwuchtwellenhälften ausgebildeten Unwuchtmassen individuell und relativ zueinander um die Rotationsachse zu verdrehen und somit mit gegeneinander verschobener Phasenlage zueinander in Rotation zu versetzen, was die Erzeugung des Giermoments und damit die Lenkung der Bodenverdichtungsvorrichtung während des Arbeitsbetriebs ermöglicht.

In einer weiteren Ausführungsform weist der Schwingungserreger eine Verdrehvorrichtung zum Verdrehen der ersten Unwuchtwellenhälfte relativ zu der zweiten Unwuchtwellenhälfte und/oder relativ zu der Koppelvorrichtung auf.

Die Verdrehvorrichtung ermöglicht es, die erste Unwuchtwellenhälfte und die daran angeordnete Unwuchtmasse individuell und relativ zur zweiten Unwuchtwellenhälfte bzw. relativ zur Koppelvorrichtung zu verdrehen. Das Verdrehen kann beispielsweise auf eine Bedieneranforderung im Stillstand und/oder während des Arbeitsbetriebs der Bodenverdichtungsvorrichtung vorgenommen werden. Dies ermöglicht es dem Bediener, beispielsweise durch Betätigen einer Bedienvorrichtung der Bodenverdichtungsvorrichtung oder durch Betätigen einer Bedienvorrichtung an einer Fernsteuerung der Bodenverdichtungsvorrichtung, das Giermoment und damit die Bewegungsrichtung der Bodenverdichtungsvorrichtung zu steuern und somit die Bodenverdichtungsvorrichtung zu lenken.

Weiterhin kann der Verdrehvorrichtung für die erste Unwuchtwellenhälfte entsprechend zusätzlich auch eine weitere Verdrehvorrichtung zum Verdrehen der zweiten Unwuchtwellenhälfte relativ zu der ersten Unwuchtwellenhälfte und/oder relativ zu der Koppelvorrichtung an dem Schwingungserreger angeordnet sein. Diese beispielsweise spiegelsymmetrische Ausführung des Schwingungserregers bzw. der Bodenverdichtungsvorrichtung ermöglicht ein ausgeglichenes beidseitiges Lenk- und Fahrverhalten.

In einer weiteren Ausführungsform sind die erste Unwuchtwelle und die zweite Unwuchtwelle durch die Koppelvorrichtung miteinander formschlüssig und gegenläufig drehbar koppelbar.

In dieser Ausführungsform kann die Koppelvorrichtung die erste Unwuchtwelle, die erste Unwuchtwellenhälfte und die zweite Unwuchtwellenhälfte jeweils zueinander formschlüssig koppeln. Die Koppelvorrichtung koppelt damit einerseits die erste und zweite Unwuchtwellenhälfte, die durch diese Kopplung die zweite Unwuchtwelle bilden. Die zweite Unwuchtwelle kann ebenfalls über die Koppelvorrichtung mit der ersten Unwuchtwelle formschlüssig gegenläufig gekoppelt werden. Folglich koppelt die Koppelvorrichtung formschlüssig die die Unwuchtmassen tragenden Wellen bzw. Wellenhälften und stellt somit ein gleichmäßiges Fahrverhalten gemäß einer Bedieneranforderung sicher.

In einer Variante dieser Ausführungsform kann die Koppelvorrichtung eine Hülseneinrichtung zum Aufnehmen wenigstens eines Teils der ersten Unwuchtwellenhälfte und/oder der zweiten Unwuchtwellenhälfte aufweisen.

Die Hülseneinrichtung begünstigt das formschlüssige Koppeln der ersten und der zweiten Unwuchtwellenhälfte mit der Koppelvorrichtung beispielsweise durch axiales Einstecken der jeweiligen Unwuchtwellenhälfte in die Hülsenvorrichtung, so dass sich die Hülse jeweils über ein Wellende der ersten wie auch der zweiten Unwuchtwellenhälften erstreckt. Weiterhin begünstigt sie die koaxiale Anordnung mit beispielsweise stirnseitig gegenüberliegenden Unwuchtwellenhälften. Darüber hinaus ermöglichen beispielsweise im Wesentlichen zylindrische Ausnehmungen der Hülsenvorrichtung die relative Drehbarkeit der Unwuchtwellenhälften zur Koppelvorrichtung bzw. zueinander.

In einer weiteren Variante dieser Ausführungsform weist die Hülsenvorrichtung an ihrer Außenseite eine Zahnradeinrichtung zum Eingreifen in eine mit der ersten Unwuchtwelle gekoppelten weiteren Zahnradeinrichtung auf.

In dieser Ausführungsform kann die Koppelvorrichtung beispielsweise als Hülse zum beidseitigen formschlüssigen, aber relativ zur Hülse drehbaren Einkoppeln der jeweiligen Unwuchtwellenhälfte mit einem auf der Hülse aufgebrachten, umlaufenden Zahnrad ausgebildet sein. Die beiden Zahnradeinrichtungen können beispielsweise direkt kämmend ineinander eingreifen und so die formschlüssige und gegenläufig drehbare Kopplung der beiden Unwuchtwellen sicherstellen.

In einer weiteren Ausführungsform weist die Verdrehvorrichtung ein an der ersten Unwuchtwellenhälfte angeordnetes, mittels eines Steuerschiebers axial zu der ersten Unwuchtwellenhälfte verschiebbares Eingriffselement zum formschlüssigen Eingreifen in eine Ausnehmung der ersten Unwuchtwellenhälfte und zum formschlüssigen Eingreifen in eine Ausnehmung der Koppelvorrichtung und/oder der Hülsenvorrichtung auf. Wenigstens eine der Ausnehmungen weist dabei eine zumindest stückweise schraubenförmige Nut auf. Der Steuerschieber ist durch eine Betätigungseinrichtung, beispielsweise eine Kolben/Zylinder-Einheit und/oder eine mechanische oder elektromechanische Stelleinrichtung, verschiebbar.

Auch die weitere, an der zweiten Unwuchtwellenhälfte angeordnete Verdrehvorrichtung kann eine derartige Ausgestaltung aufweisen und dadurch die relative Verdrehbarkeit der zweiten Unwuchtwellenhälfte zur Koppelvorrichtung sicherstellen.

Das Eingriffselement stellt in dieser Ausführungsform die formschlüssige Kopplung zwischen der ersten Unwuchtwellenhälfte und der Koppelvorrichtung her. Es kann durch den Steuerschieber verschiebbar sein und dabei eine Bewegung mit wenigstens einer axial entlang der Rotationsachse der ersten Unwuchtwellenhälfte geführten Bewegungskomponente ausführen. Es greift einerseits formschlüssig in eine Ausnehmung der ersten Unwuchtwellenhälfte ein, beispielsweise in eine Nut in der als Hohlwelle ausgebildeten ersten Unwuchtwellenhälfte. Andererseits greift das Eingriffselement formschlüssig in eine Ausnehmung der Koppelvorrichtung und/oder der Hülseneinrichtung ein, beispielsweise in eine in die Hülseneinrichtung eingebrachte Nut. Durch den zumindest stückweise schraubenförmigen Verlauf wenigstens einer der Ausnehmungen bzw. Nuten wird bei einem Verschieben des Eingriffselements die erste Unwuchtwellenhälfte relativ zur Koppelvorrichtung bzw. Hülseneinrichtung verdreht. Bei einem Stillstand des Steuerschiebers relativ zur ersten Unwuchtwellenhälfte bleibt das Eingriffselement sowohl mit der ersten Unwuchtwellenhälfte als auch mit der Hülseneinrichtung in Eingriff und stellt so die formschlüssige Kopplung her, die die gemeinsame Rotation von Unwuchtwellenhälfte und Koppelvorrichtung sicherstellt.

In einer weiteren Variante dieser Ausführungsform weist die erste Unwuchtwellenhälfte einen Hohlraum auf. Der Steuerschieber und die Betätigungseinrichtung und/oder die Kolben/Zylinder-Einheit sind innerhalb des Hohlraums angeordnet.

Entsprechend kann auch die zweite Unwuchtwellenhälfte einen Hohlraum aufweisen, in dem entsprechende Teile der weiteren Verdrehvorrichtung angeordnet sein können.

Beispielsweise kann die erste (bzw. zweite) Unwuchtwellenhälfte wenigstens teilweise als Hohlwelle ausgebildet sein, in der die Verdrehvorrichtung bzw. Teile der Verdrehvorrichtung wie beispielsweise der Steuerschieber, die Betätigungseinrichtung und/oder die Kolben/Zylinder-Einheit angeordnet sein können. Teile der Verdrehvorrichtung wie beispielsweise die Betätigungseinrichtung, die Kolben/Zylinder-Einheit und/oder der Steuerschieber können dabei von einer Rotation der jeweiligen Unwuchtwellenhälfte beispielsweise durch eine Drehentkopplungsvorrichtung drehentkoppelt und damit drehfest zum Gehäuse angeordnet sein. Die Drehentkopplungsvorrichtung kann eine Lagervorrichtung wie z.B. ein Kugellager aufweisen.

Eine derartige Anordnung von zumindest Teilen der Verdrehvorrichtung innerhalb der zweiten Unwuchtwelle ermöglicht es, Bauraum insbesondere in einem Bereich seitlich der zweiten Unwuchtwelle zu sparen und dadurch die Bodenverdichtungsvorrichtung schmal auszuführen.

In einer weiteren Ausführungsform umschließt eine Umlaufbahn der an der ersten Unwuchtwellenhälfte ausgebildeten Unwuchtmasse um die erste Unwuchtwellenhälfte den Hohlraum, die Betätigungseinrichtung, einen Kolben der Kolben/Zylinder-Einheit und/oder einen Zylinder der Kolben/Zylinder-Einheit wenigstens teilweise.

Beispielsweise ist es möglich, die an der ersten Unwuchtwellenhälfte ausgebildete Unwuchtmasse außen an der ersten Unwuchtwellenhälfte, an einer von der Koppelvorrichtung abgewandten Seite der ersten Unwuchtwellenhälfte, beispielsweise mit möglichst großer Entfernung zu einer senkrecht zur Bodenkontaktplatte stehenden Mittel- bzw. Symmetrieebene der Bodenverdichtungsvorrichtung anzuordnen. Hierdurch wird ein großer Hebelarm des durch die Rotation der Unwuchtmasse erzeugten Fliehkraftvektors erreicht, wodurch eine besonders hohe Dreh- bzw. Gierrate um die Hochachse der Bodenverdichtungsvorrichtung erzielt werden kann.

Insbesondere kann die an der ersten Unwuchtwellenhälfte ausgebildete Unwuchtmasse bei einer derartigen Ausgestaltung weit außen am Gehäuse angeordnet sein, da kein separater Bauraum seitlich neben der zweiten Unwuchtwelle vorgesehen werden muss, um die beispielsweise vollständig in den jeweiligen Unwuchtwellenhälften aufgenommene Verdrehvorrichtung anzuordnen. Folglich kann die zweite Unwuchtwelle breit ausgeführt werden, was wie oben beschrieben zu einem großen Hebelarm der Fliehkraftvektoren und damit zu einer hohen Drehrate führt. Weiterhin kann das Gehäuse kompakt und nur unwesentlich breiter als die zweite Unwuchtwellenhälfte ausgeführt werden.

In einer weiteren Ausführungsform ist axial zwischen der an der ersten Unwuchtwellenhälfte angeordneten Unwuchtmasse und der Koppelvorrichtung und/oder der Hülseneinrichtung eine die erste Unwuchtwellenhälfte umschließende Lagervorrichtung zur Lagerung der ersten Unwuchtwellenhälfte im Gehäuse angeordnet. Alternativ oder zusätzlich ist an einer von der Koppelvorrichtung und/oder der Hülseneinrichtung abgewandten Seite der an der ersten Unwuchtwellenhälfte angeordneten Unwuchtmasse eine die erste Unwuchtwellenhälfte umschließende weitere Lagervorrichtung zur Lagerung der ersten Unwuchtwellenhälfte im Gehäuse angeordnet.

Weitere Lagervorrichtungen können entsprechend auch an der zweiten Unwuchtwellenhälfte angeordnet sein.

Durch das Anordnen der Lagervorrichtung axial zwischen der Unwuchtmasse und der Koppelvorrichtung bzw. der Hülseneinrichtung und das Anordnen der weiteren Lagervorrichtung an der der Koppelvorrichtung abgewandten Seite der Unwuchtmasse werden elastische Achsverformungen, die durch die rotierende Unwuchtmasse in die erste Unwuchtwellenhälfte eingebracht werden, abgemildert und von der Koppelvorrichtung im Wesentlichen ferngehalten. Eine Wellenbiegung der zweiten Unwuchtwelle wird vermindert. Folglich ist die an der Koppelvorrichtung angeordnete erste Zahnradeinrichtung wesentlich geringeren Schwingungen und geringerem Achsversatz ausgesetzt, so dass die formschlüssige Kopplung der Unwuchtwellen an der Zahnradpaarung entlastet wird. Die zur Kopplung der beiden Unwuchtwellen vorgesehene Zahnradpaarung läuft folglich geräuschärmer, und eine erhöhte Lebensdauer wird begünstigt.

Diese und weitere Merkmale der Erfindung werden nachfolgend anhand eines Beispiels unter Zuhilfenahme der begleitenden Figur näher erläutert. Die einzige
- **Figur**: zeigt einen Schnitt in der Draufsicht auf einen erfindungsgemäßen Schwingungserreger.

Die Figur zeigt schematisch eine Ausführungsform eines Schwingungserregers 1 in einer Ansicht von oben mit Schnitt in einer im Wesentlichen parallel zu der zu bearbeitenden Bodenfläche verlaufenden Ebene. Der Schwingungserreger 1 kann insbesondere in einer Vibrationsplatte zur Bodenverdichtung eingesetzt werden.

Der Schwingungserreger 1 weist eine durch eine Antriebsvorrichtung 2 drehend angetriebene erste Unwuchtwelle 3 mit daran angeordneten bzw. befestigten Unwuchtmassen 4a und 4b auf. Über zwei Zahnräder 5 und 6 wird die Drehbewegung der ersten Unwuchtwelle 3 formschlüssig und gegenläufig auf eine zweite Unwuchtwelle 7 übertragen.

Die zweite Unwuchtwelle 7 weist eine erste Unwuchtwellenhälfte 8a und eine zu der ersten Unwuchtwellenhälfte 8a koaxial angeordnete, relativ zu der ersten Unwuchtwellenhälfte verdrehbare zweite Unwuchtwellenhälfte 8b auf. Die beiden Unwuchtwellenhälften 8a und 8b sind beidseitig in eine zu einer Koppelvorrichtung gehörende Verstellhülse 9 eingeführt, die die beiden Unwuchtwellenhälften 8a und 8b formschlüssig, aber relativ zueinander verdrehbar koppelt. Auf der Verstellhülse 9 ist umlaufend das Zahnrad 6 angeordnet. Die Verstellhülse 9 bildet mit dem Zahnrad 6 folglich eine Koppelvorrichtung zum formschlüssigen Koppeln der ersten Unwuchtwelle 3 mit der aus den beiden Unwuchtwellenhälften 8a, 8b bestehenden zweiten Unwuchtwelle 7.

An den beiden Unwuchtwellenhäften 8a und 8b sind Verstellunwuchten 10a und 10b angeordnet bzw. befestigt. Um ein individuelles Verdrehen der Verstellunwuchten 10a, 10b um die Rotationsachse der zweiten Unwuchtwelle 7 zu erreichen, sind jeweilige Verdrehvorrichtungen 11a, 11b vorgesehen und in die als Hohlwellen ausgebildeten Unwuchtwellenhälften 8a und 8b eingelassen.

Durch die Verdrehvorrichtungen 11a, 11b kann die Phasenlage der Verstellunwuchten 10a, 10b relativ zu den an der ersten Unwuchtwelle 3 angeordneten Unwuchtmassen 4a, 4b verstellt werden. Durch die bei einer Rotation der Unwuchtmassen 4a, 4b und 10a, 10b jeweils um die gegenläufig rotierenden Unwuchtwellen 3, 7 an den Unwuchtmassen 4a, 4b, 10a, 10b wirkenden Fliehkraftvektoren kann bei verschobener Phasenlage eine Vorwärts- bzw. Rückwärtsbewegung der durch den Schwingungserreger 1 betriebenen Bodenverdichtungsvorrichtung erreicht werden. Durch ein relatives Verdrehen der Verstellunwuchten 10a, 10b zueinander wird ein Giermoment und damit eine Drehung der Bodenverdichtungsvorrichtung um eine senkrecht aus der Zeichenebene herausragende Hochachse des Schwingungserregers 1 bzw. der Bodenverdichtungsvorrichtung erzeugt.

Nachfolgend wird lediglich die Verdreheinrichtung 11a erläutert. Die Verdreheinrichtung 11b ist identisch aufgebaut und in der Fig. spiegelsymmetrisch zu der Verdreheinrichtung 11a dargestellt.

Die Verdreheinrichtung 11a weist als Betätigungseinrichtung einen Kolben 12a auf, der in einer Deckelhülse angeordnet ist, welche an einem Gehäuse 19 des Schwingungserregers 1 angeordnet bzw. befestigt ist und in die Unwuchtwellenhälfte 8a eingreift. Als Teil der Deckelhülse ist ein Zylinder 22a ausgebildet, in dem der Kolben 12a axial verschiebbar gelagert ist. Die Deckelhülse, der Zylinder 22a und der Kolben 12a sind von der Unwuchtwellenhälfte 8a über Lager 18a drehentkoppelt und am Gehäuse 19 des Schwingungserregers 1 befestigt.

Der Kolben 12a kann einen Schieber 13a innerhalb der Unwuchtwellenhälfte 8a axial verlagern. Der Schieber 13a trägt einen Querzapfen 14a, der eine in einer Wandung der als Hohlwelle ausgebildeten ersten Unwuchtwellenhälfte 8a vorhandene schraubenförmige Nut 15a durchdringt. Gleichzeitig greift der Querzapfen 14a in eine Längsnut 16 ein, die an der Innenseite der Verstellhülse 9 ausgebildet ist und radial außerhalb bzw. über der schraubenförmigen Nut 15a liegt. Durch das axiale Verlagern des Schiebers 13a mit dem Querzapfen 14a wird der ersten Unwuchtwellenhälfte 8a durch den schraubenförmigen Verlauf der Nut 15a eine Drehbewegung relativ zur Verstellhülse 9 aufgezwungen. Hierdurch ändert sich die relative Drehstellung der Verstellunwucht 10a gegenüber der Verstellhülse 9, gegenüber der Verstellunwucht 10b und gegenüber der ersten Unwuchtwelle 3.

Die schraubenförmige Nut 15a bildet eine Ausnehmung der ersten Unwuchtwellenhälfte 8a und ist bevorzugt in einem Bereich der ersten Unwuchtwellenhälfte 8a angeordnet, der der mittigen Symmetrieachse des Gehäuses 19 (Erregergehäuses) und/oder der Bodenverdichtungsvorrichtung zugewandt ist. Bevorzugt ist die Ausnehmung in einer Hälfte der ersten Unwuchtwellenhälfte 8a angeordnet und/oder erstreckt sich die Ausnehmung über maximal eine Hälfte der Länge der ersten Unwuchtwellenhälfte 8a, die der mittigen Symmetrieachse zugewandt ist. Besonders bevorzugt ist die Ausnehmung in einem Drittel der ersten Unwuchtwellenhälfte 8a angeordnet und/oder erstreckt sich die Ausnehmung über maximal ein Drittel der Länge der ersten Unwuchtwellenhälfte 8a, das der mittigen Symmetrieachse zugewandt ist.

Im Arbeitsbetrieb sind die Verstellunwuchten 10a und 10b durch ihre Trägheit bestrebt, ihre jeweilige Phasenlage in nacheilender Richtung zu verlagern und dabei den Kolben 12a bzw. 12b in seine Ausgangsposition zurückzuschieben. Um das Zurückführen der Kolben 12a, 12b weiter zu unterstützen, können Federeinrichtungen vorgesehen und beispielsweise innerhalb der Zylinder 22a, 22b angeordnet sein. Die Federeinrichtungen können die Kolben 12a, 12b beispielsweise gegen eine der Verstellhülse 9 zugewandte Stirnseite der jeweiligen Zylinder 22a, 22b abstützen.

Die Verdrehvorrichtung 11a ist in dieser Anordnung fast ganz in einen Hohlraum der ersten Unwuchtwellenhälfte 8a eingelassen. Lediglich ein Einlass 17a für Hydraulikflüssigkeit zum Bewegen bzw. Beaufschlagen des Kolbens 12a steht aus der ersten Unwuchtwellenhälfte 8a hervor. Der Kolben 12a ist zumindest in einer maximalen Einschubposition vollständig in der zweiten Unwuchtwelle 7 aufgenommen und/oder in die erste Unwuchtwellenhälfte 8a eingelassen. Der Kolben 12a, der Zylinder 22a und der Einlass 17a sind dabei durch als Drehentkopplung dienenden Lager 18a von einer Rotationsbewegung der ersten Unwuchtwellenhälfte 8a und des Schiebers 13a entkoppelt.

Weiterhin kann der Endbereich des Kolbens 12a auch in einer maximalen Ausfahrposition, d.h. entfernt von der mittigen Symmetrieachse des Gehäuses 19, vollständig in der zweiten Unwuchtwelle 7 aufgenommen sein und/oder nicht aus der vom Gehäuse 19 (Erregergehäuse) gebildeten Kontur hervorragen. Unter dem Erregergehäuse ist das Gehäuse 19 ohne weitere Anbauteile zu verstehen, das zur Aufnahme der Wellen 3, 7 und Unwuchtmassen 4a, 4b, 10a, 10b dient.

In dieser Anordnung kann eine Umlaufbahn der Verstellunwucht 10a um die erste Unwuchtwellenhälfte 8a den Hohlraum, den Kolben 12a und/oder den Zylinder 22a wenigstens teilweise oder auch vollständig umschließen. Dies ermöglicht es, die Verstellunwucht 10a weit außen an der ersten Unwuchtwellenhälfte 8a, d.h. mit großem Abstand zu einer durch die Zahnräder 5, 6 verlaufende Symmetrieachse des Schwingungserregers 1 und beispielsweise direkt benachbart zu einem Gehäuse 19 des Schwingungserregers 1 anzuordnen. Folglich wirkt bei der Rotation der Verstellunwucht 10a ein großer Hebelarm, welcher eine hohe Drehrate der Bodenverdichtungsvorrichtung um die Hochachse bewirken kann.

Eine gute Steuerbarkeit der Bodenverdichtungsvorrichtung kann sich insbesondere ergeben, wenn, wie in der Figur gezeigt, die zweite und dritte Unwuchtmasse 10a, 10b (Verstellunwucht 10a, 10b) weit vom Zentrum des Erregers entfernt angeordnet sind. Dabei sind erfindungsgemäß die Unwuchtmassen 4a, 4b sowie die zweiten und dritten Unwuchtmassen 10a, 10b (Verstellunwuchten 10a, 10b) derart axial zueinander versetzt angeordnet dass nur eine geringe oder keine Überdeckung zwischen den Unwuchtmassen 4a, 4b, 10a, 10b vorliegt.

Die Überdeckung einer Unwuchtmasse 4a, 4b der ersten Unwuchtwelle 3 mit einer Unwuchtmasse 10a, 10b (Verstellunwucht 10a, 10b) der zweiten Unwuchtwelle 7 beträgt erfindungsgemäß maximal 50 Prozent. Zur Berechnung wird die axiale Länge der Überdeckung mit der addierten Gesamtlänge der beiden Unwuchtmassen zueinander ins Verhältnis gesetzt. Weiter bevorzugt beträgt die Überdeckung maximal 25 Prozent. Besonders bevorzugt besteht keine Überdeckung zwischen den Unwuchtmassen 4a, 4b, 10a, 10b.

Axial zwischen der Verstellunwucht 10a und der Verstellhülse 9 ist ein inneres Lager 20a und zwischen der Verstellunwucht 10b und der Verstellhülse 9 ein weiteres inneres Lager 20b angeordnet. Die Verstellhülse 9 mit dem Zahnrad 6 ist somit zwischen den benachbart angeordneten inneren Lagern 20a und 20b gelagert. Weiterhin ist die zweite Unwuchtwelle 7 durch äußere Lager 21a, 21b am Gehäuse 19 gelagert. Die äußeren Lager 21a, 21b können angrenzend bzw. in unmittelbarer Umgebung zu den Verstellunwuchten 10a, 10b angeordnet sein. Die Verstellhülse 9 ist auf den Endbereichen der ersten Unwuchtwellenhälfte 8a sowie der zweiten Unwuchtwellenhälfte 8b positioniert und wird von diesen getragen.

Somit ist die erste Unwuchtwellenhälfte 8a durch die Lager 20a und 21a im Gehäuse 19 gelagert, während die zweite Unwuchtwellenhälfte 8b durch die Lager 20b und 21b im Gehäuse 19 gelagert ist.

Elastische Verformungen der zweiten Unwuchtwelle 7, die dieser durch die rotierenden Verstellunwuchten 10a und 10b aufgezwungen werden, werden durch die Lager 20a, 20b und 21a, 21b abgemildert. Die Verstellhülse 9 mit dem daran angeordneten Zahnrad 6 unterliegt somit nur einer geringen elastischen Verlagerung. Folglich läuft die Zahnradpaarung 5, 6 geräuschärmer und ist wesentlich geringeren mechanischen Belastungen ausgesetzt. Zudem sind die Lager 20a, 20b, 21a, 21b hinsichtlich der ersten und zweiten Unwuchtwellenhälften 8a, 8b derart angeordnet, dass die von der zweiten und dritten Unwuchtmasse 10a, 10b (Verstellunwucht 10a, 10b) aufgebrachten Lasten von den jeweils benachbart angeordneten Lagern abgetragen werden, so dass der Bereich der jeweiligen Unwuchtwellenhälfte 8a, 8b, in dem sich die Ausnehmung (schraubenförmige Nut 15a, 15b) befindet, von der Last befreit ist.

Durch die Aufteilung der zweiten Unwuchtwelle 7 in die zwei Unwuchtwellenhälften 8a und 8b ist es in der in der Fig. gezeigten Ausführungsform möglich, die Verstellunwuchten 10a und 10b direkt an den Unwuchtwellenhälften 8a und 8b anzuordnen. Die Verstellhülse 9 ist damit nicht durch die Unwuchten belastet, sondern räumlich von den zweiten und dritten Unwuchtmassen 10a, 10b (Verstellunwuchten 10a, 10b) getrennt. Zudem ist zwischen der Verstellhülse 9 und der zweiten und dritten Unwuchtmasse 10a, 10b (Verstellunwucht 10a, 10b) jeweils eine Lagerstelle angeordnet, so dass Einwirkungen der Unwuchtmassen (Verstellunwuchten 10a, 10b) auf die Hülse (Verstellhülse 9) bzw. die Gesamtheit der Verstellanordnung 9, 13a, 13b, 14a, 14b, 15a, 15b minimiert sind. Dies erhöht die Robustheit des Schwingungserregers 1. Der Drehmomentfluss im gezeigten Ausführungsbeispiel erfolgt von der Antriebsvorrichtung 2 über die erste Unwuchtwelle 3, die Zahnradpaarung 5, 6, die Verstellhülse 9, die Eingriffselemente (Querzapfen) 14a, 14b, jeweils auf die erste und zweite Unwuchtwellenhälfte 8a, 8b sowie jeweils weiter auf die zweite und dritte Unwuchtmasse 10a, 10b (Verstellunwucht 10a, 10b).

Die relative Verdrehbarkeit der Verstellunwuchten 10a und 10b wird dabei durch die mittig angeordnete Verstellhülse 9 gewährleistet. Die Verstellhülse 9 ist dabei vom Gewicht der Verstellunwuchten 10a und 10b befreit und wird darüber hinaus durch die inneren Lager 20a und 20b von der durch die rotierenden Verstellunwuchten 10a, 10b verursachen Wellenbiegung geschützt. Folglich ist ein geräuschärmerer Betrieb und eine erhöhte Lebensdauer des Schwingungserregers 1 zu erwarten.

Durch Anordnung der Verdreheinrichtungen 11a, 11b innerhalb der als Hohlwellen ausgeführten Unwuchtwellenhälften 8a, 8b können die Verstellunwuchten 10a und 10b weit außen an der zweiten Unwuchtwelle 7 und damit mit einem großen Hebelarm zur Hochachse der Bodenverdichtungsvorrichtung angeordnet werden. Dies ermöglicht eine hohe Drehdynamik und ein verbessertes Fahrverhalten der Bodenverdichtungsvorrichtung bzw. Vibrationsplatte einem Bedienerwunsch entsprechend. Fahrmanöver können schneller bewerkstelligt werden und führen zu einer höheren Produktivität der Bodenverdichtungsvorrichtung. Dies gilt insbesondere auch für ferngesteuerte Vibrationsplatten mit kompakter Bauweise.

## Patentansprüche

1. Schwingungserreger (1) für eine Bodenverdichtungsvorrichtung, mit
- einer ersten Unwuchtwelle (3),
- einer zu der ersten Unwuchtwelle (3) achsparallel angeordneten, mit der ersten Unwuchtwelle (3) formschlüssig gegenläufig drehbar gekoppelten zweiten Unwuchtwelle (7), und mit
- einer Antriebsvorrichtung (2) zum drehenden Antreiben einer der Unwuchtwellen (3, 7), wobei
- die zweite Unwuchtwelle (7) eine erste Unwuchtwellenhälfte (8a) und eine zu der ersten Unwuchtwellenhälfte (8a) koaxial angeordnete, relativ zu der ersten Unwuchtwellenhälfte (8a) verdrehbare zweite Unwuchtwellenhälfte (8b) aufweist,
- auf der ersten Unwuchtwelle (3), auf der ersten Unwuchtwellenhälfte (8a) und auf der zweiten Unwuchtwellenhälfte (8b) jeweils wenigstens eine Unwuchtmasse (4a, 4b, 10a, 10b) angeordnet ist, **dadurch gekennzeichnet, dass**
- die Unwuchtmassen (4a, 4b) der ersten Unwuchtwelle (3) und die Unwuchtmassen (10a, 10b) der zweiten Unwuchtwelle (7) derart axial zueinander versetzt angeordnet sind, dass die Überdeckung zwischen einer Unwuchtmasse (4a, 4b) der ersten Unwuchtwelle (3) und einer Unwuchtmasse (10a, 10b) der zweiten Unwuchtwelle (7) jeweils maximal 50 Prozent beträgt.

2. Schwingungserreger (1) nach Anspruch 1, mit
- einer Koppelvorrichtung (9) zum formschlüssigen, relativ zueinander verdrehbaren Koppeln der ersten Unwuchtwellenhälfte und der zweiten Unwuchtwellenhälfte.

3. Schwingungserreger (1) nach Anspruch 2, mit
- einer Verdrehvorrichtung (11a, 11b) zum Verdrehen der ersten Unwuchtwellenhälfte (8a) relativ zu der zweiten Unwuchtwellenhälfte (8b) und/oder relativ zu der Koppelvorrichtung (9).

4. Schwingungserreger (1) nach einem der Ansprüche 2 oder 3, wobei
- die erste Unwuchtwelle (3) und die zweite Unwuchtwelle (7) durch die Koppelvorrichtung (5, 6, 9) miteinander formschlüssig und gegenläufig drehbar koppelbar sind.

5. Schwingungserreger (1) nach einem der Ansprüche 2 bis 4, wobei
- die Koppelvorrichtung (5, 6, 9) eine Hülseneinrichtung (9) zum Aufnehmen wenigstens eines Teils der ersten Unwuchtwellenhälfte (8a) und/oder der zweiten Unwuchtwellenhälfte (8b) aufweist.

6. Schwingungserreger (1) nach Anspruch 5, wobei
- die Hülseneinrichtung (9) an ihrer Außenseite eine Zahnradeinrichtung (6) zum Eingreifen in eine mit der ersten Unwuchtwelle (3) gekoppelte weitere Zahnradeinrichtung (5) aufweist.

7. Schwingungserreger (1) nach Anspruch 3 oder einem der Ansprüche 4 bis 6 in Verbindung mit Anspruch 3, wobei
- die Verdrehvorrichtung (11a) ein an der ersten Unwuchtwellenhälfte (8a) angeordnetes, mittels eines Steuerschiebers (13a) axial zu der ersten Unwuchtwellenhälfte (8a) verschiebbares Eingriffselement (14a) zum formschlüssigen Eingreifen in eine Ausnehmung (15a) der ersten Unwuchtwellenhälfte (8a) und zum formschlüssigen Eingreifen in eine Ausnehmung (16) der Koppelvorrichtung (9) und/oder eine Hülseneinrichtung (9) aufweist, wobei
- wenigstens eine der Ausnehmungen (15a, 16) eine zumindest stückweise schraubenförmig verlaufende Nut aufweist, und wobei
- der Steuerschieber (13a) durch eine Betätigungseinrichtung und/oder eine Kolben/Zylinder-Einheit (12a, 22a) verschiebbar ist.

8. Schwingungserreger (1) nach Anspruch 7, wobei
- die erste Unwuchtwellenhälfte (8a) einen Hohlraum aufweist und
- der Steuerschieber (13a) und die Betätigungseinrichtung (12a, 22a) und/oder die Kolben/Zylinder-Einheit (12a, 22a) innerhalb des Hohlraums angeordnet sind.

9. Schwingungserreger (1) nach einem der Ansprüche 7 oder 8, wobei
- eine weitere Verdrehvorrichtung (11b) ein an der zweiten Unwuchtwellenhälfte (8b) angeordnetes, mittels eines weiteren Steuerschiebers (13b) axial zu der zweiten Unwuchtwellenhälfte (8b) verschiebbares weiteres Eingriffselement (14b) zum formschlüssigen Eingreifen in eine weitere Ausnehmung (15b) der zweiten Unwuchtwellenhälfte (8b) und zum formschlüssigen Eingreifen in eine weitere Ausnehmung (16) der Koppelvorrichtung (9) und/oder der Hülseneinrichtung (9) aufweist, wobei
- wenigstens eine der weiteren Ausnehmungen (15b, 16) eine zumindest stückweise schraubenförmig verlaufende Nut aufweist, und wobei
- der weitere Steuerschieber (13b) durch eine weitere Kolben / ZylinderEinheit (12b, 22b) verschiebbar ist.

10. Schwingungserreger (1) nach Anspruch 8 oder Anspruch 9 in Verbindung mit Anspruch 8, wobei
- die zweite Unwuchtwellenhälfte (8b) einen weiteren Hohlraum aufweist und
- der weitere Steuerschieber (13b) und die weitere Betätigungseinrichtung (12b, 22b) und/oder die weitere Kolben/Zylinder-Einheit (12b, 22b) innerhalb des weiteren Hohlraums angeordnet sind.

11. Schwingungserreger (1) nach Anspruch 8 oder einem der Ansprüche 9 oder 10 in Verbindung mit Anspruch 8, wobei
- eine Umlaufbahn der an der ersten Unwuchtwellenhälfte (8a) ausgebildeten Unwuchtmasse (10a) um die erste Unwuchtwellenhälfte (8a) den Hohlraum, die Betätigungseinrichtung, einen Kolben (12a) der Kolben/Zylinder-Einheit und/oder einen Zylinder der Kolben/Zylinder-Einheit wenigstens teilweise umschließt.

12. Schwingungserreger (1) nach Anspruch 5 oder einem der Ansprüche 6 bis 11 in Verbindung mit Anspruch 5, wobei
- axial zwischen der an der ersten Unwuchtwellenhälfte (8a) angeordneten Unwuchtmasse (10a) und der Koppelvorrichtung (9) und/oder der Hülseneinrichtung (9) eine die erste Unwuchtwellenhälfte (8a) umschließende Lagervorrichtung (20a) angeordnet ist, und/oder
- an einer von der Koppelvorrichtung (9) und/oder der Hülseneinrichtung (9) abgewandten Seite der an der ersten Unwuchtwellenhälfte (8a) angeordneten Unwuchtmasse (10a) eine die erste Unwuchtwellenhälfte (8a) umschließende weitere Lagervorrichtung (21a) angeordnet ist.

## Claims

1. Vibration exciter (1) for a ground compaction device, comprising:
- a first imbalance shaft (3),
- a second imbalance shaft (7) which is arranged axially parallel to the first imbalance shaft (3) and which is coupled to the first imbalance shaft (3) in positive-locking manner so as to be able to rotate in the opposite direction, and comprising
- a drive device (2) for driving one of the imbalance shafts (3, 7) in rotation, wherein
- the second imbalance shaft (7) has a first imbalance shaft half (8a) and a second imbalance shaft half (8b) which is arranged coaxially with respect to the first imbalance shaft half (8a) and which is rotatable relative to the first imbalance shaft half (8a),
- at least one imbalance mass (4a, 4b, 10a, 10b) is arranged in each case on the first imbalance shaft (3), on the first imbalance shaft half (8a) and on the second imbalance shaft half (8b), **characterised in that**
- the imbalance masses (4a, 4b) of the first imbalance shaft (3) and the imbalance masses (10a, 10b) of the second imbalance shaft (7) are arranged axially offset with respect to one another such that the overlap between an imbalance mass (4a, 4b) of the first imbalance shaft (3) and an imbalance mass (10a, 10b) of the second imbalance shaft (7) amounts in each case to a maximum of 50 percent.

2. Vibration exciter (1) as claimed in claim 1, comprising
- a coupling device (9) for coupling the first imbalance shaft half and the second imbalance shaft half in a positive-locking manner and so as to be rotatable relative to one another.

3. Vibration exciter as claimed in claim 2, comprising
- a rotation device (11 a, 11b) for rotating the first imbalance shaft half (8a) relative to the second imbalance shaft half (8b) and/or relative to the coupling device.

4. Vibration exciter (1) as claimed in claim 2 or 3, wherein
- by means of the coupling device (5, 6, 9) the first imbalance shaft (3) and the second imbalance shaft (7) are coupled to one another in a positive-locking manner and so as to be rotatable in opposite directions.

5. Vibration exciter (1) as claimed in any one of claims 2 to 4, wherein
- the coupling device (5, 6, 9) has a sleeve device (9) for receiving at least a part of the first imbalance shaft half (8a) and the second imbalance shaft half (8b).

6. Vibration exciter (1) as claimed in claim 5, wherein
- the sleeve device (9) has, on its outer side, a gearwheel device (6) for engaging into a further gearwheel device (5) which is coupled to the first imbalance shaft (3).

7. Vibration exciter (1) as claimed in claim 3 or any one of claims 4 to 6 in conjunction with claim 3, wherein
- the rotation device (11a) has an engagement element (14a), which is arranged on the first imbalance shaft half (8a) and can be displaced axially with respect to the first imbalance shaft half (8a) by means of a control slide (13a), for engaging in a positive-locking manner into a recess (15a) of the first imbalance shaft half (8a) and for engaging in a positive-locking manner into a recess (16) of the coupling device (9) and/or a sleeve device (9), wherein
- at least one of the recesses (15a, 16) has a groove which runs helically at least in sections, and wherein
- the control slide (13a) can be displaced by means of an actuation device and/or a piston/cylinder unit (12a, 22a).

8. Vibration exciter (1) as claimed in claim 7, wherein
- the first imbalance shaft half (8a) has a cavity, and
- the control slide (13a) and the actuation device (12a, 22a) and/or the piston/cylinder unit (12a, 22a) are arranged within the cavity.

9. Vibration exciter (1) as claimed in any one of claims 7 or 8, wherein
- a further rotation device (11b) has a further engagement element (14b), which is arranged on the second imbalance shaft half (8b) and can be displaced axially with respect to the second imbalance shaft half (8b) by means of a further control slide (13b), for engaging in a positive-locking manner into a further recess (15b) of the second imbalance shaft half (8b) and for engaging in a positive-locking manner into a further recess (16) of the coupling device (9) and/or the sleeve device (9), wherein
- at least one of the further recesses (15b, 16) has a groove which runs helically at least in sections, and wherein
- the further control slide (13b) can be displaced by means of a further piston/cylinder unit (12b, 22b).

10. Vibration exciter (1) as claimed in claim 8 or claim 9 in conjunction with claim 8, wherein
- the second imbalance shaft half (8b) has a further cavity, and
- the further control slide (13b) and the further actuation device (12b, 22b) and/or the further piston/cylinder unit (12b, 22b) are arranged within the further cavity.

11. Vibration exciter (1) as claimed in claim 8 or any one of claims 9 or 10 in conjunction with claim 8, wherein
- an orbit of the imbalance mass (10a), formed on the first imbalance shaft half (8a), about the first imbalance shaft half (8a) at least partially surrounds the cavity, the actuation device, a piston (12a) of the piston/cylinder unit and/or a cylinder of the piston/cylinder unit.

12. Vibration exciter (1) as claimed in claim 5 or any one of claims 6 to 11 in conjunction with claim 5, wherein
- a bearing device (20a) which surrounds the first imbalance shaft half (8a) is arranged axially between the imbalance mass (10a), arranged on the first imbalance shaft half (8a), and the coupling device (9) and/or the sleeve device (9), and/or
- a further bearing device (21 a) which surrounds the first imbalance shaft half (8a) is arranged at a side of the imbalance mass (10a) arranged on the first imbalance shaft half (8a), which side faces away from the coupling device (9) and/or the sleeve device (9).

## Revendications

1. Générateur de vibrations (1) pour un dispositif de compactage du sol, avec
- un premier arbre à balourd (3),
- un deuxième arbre à balourd (7) disposé de façon axialement parallèle au premier arbre à balourd (3) et couplé au premier arbre à balourd (3) par liaison de forme et de façon à pouvoir tourner en sens inverse, et avec
- un dispositif d'entraînement (2) pour l'entraînement rotatif d'un des arbres à balourd (3, 7),
- le deuxième arbre à balourd (7) présentant une première moitié d'arbre à balourd (8a) et une deuxième moitié d'arbre à balourd (8b) disposée de façon coaxiale à la première moitié d'arbre à balourd (8a) et pouvant tourner par rapport à la première moitié d'arbre à balourd (8a),
- respectivement au moins une masse de balourd (4a, 4b, 10a, 10b) étant disposée sur le premier arbre à balourd (3), sur la première moitié d'arbre à balourd (8a) et sur la deuxième moitié d'arbre à balourd (8b), **caractérisé en ce que**
- les masses de balourd (4a, 4b) du premier arbre à balourd (3) et les masses de balourd (10a, 10b) du deuxième arbre à balourd (7) sont disposées de façon axialement décalée entre elles de telle sorte que le chevauchement entre une masse de balourd (4a, 4b) du premier arbre à balourd (3) et une masse de balourd (10a, 10b) du deuxième arbre à balourd (7) représente respectivement au maximum 50 %.

2. Générateur de vibrations (1) selon la revendication 1, avec
- un dispositif de couplage (9) pour le couplage par liaison de forme de la première moitié d'arbre à balourd et de la deuxième moitié d'arbre à balourd de façon rotative l'une par rapport à l'autre.

3. Générateur de vibrations (1) selon la revendication 2, avec
- un dispositif de rotation (11a, 11b) pour faire tourner la première moitié d'arbre à balourd (8a) par rapport à la deuxième moitié d'arbre à balourd (8b) et/ou par rapport au dispositif de couplage (9).

4. Générateur de vibrations (1) selon l'une des revendications 2 ou 3,
- le premier arbre à balourd (3) et le deuxième arbre à balourd (7) pouvant être couplés l'un à l'autre par le dispositif de couplage (5, 6, 9) par liaison de forme et de façon à pouvoir tourner en sens inverse.

5. Générateur de vibrations (1) selon l'une des revendications 2 à 4,
- le dispositif de couplage (5, 6, 9) présentant un système de douille (9) pour loger au moins une partie de la première moitié d'arbre à balourd (8a) et/ou de la deuxième moitié d'arbre à balourd (8b).

6. Générateur de vibrations (1) selon la revendication 5,
- le système de douille (9) présentant sur son côté extérieur un système de roue dentée (6) pour l'engrènement dans un autre système de roue dentée (5) couplé au premier arbre à balourd (3).

7. Générateur de vibrations (1) selon la revendication 3 ou selon l'une des revendications 4 à 6 en liaison avec la revendication 3,
- le dispositif de rotation (11a) présentant un élément d'engrènement (14a) disposé sur la première moitié d'arbre à balourd (8a) et pouvant coulisser au moyen d'un tiroir de commande (13a) axialement par rapport à la première moitié d'arbre à balourd (8a) pour l'engrènement par liaison de forme dans un creux (15a) de la première moitié d'arbre à balourd (8a) et pour l'engrènement par liaison de forme dans un creux (16) du dispositif de couplage (9) et/ou un système de douille (9),
- au moins un des creux (15a, 16) présentant une rainure de forme hélicoïdale au moins par tronçons,
- le tiroir de commande (13a) pouvant être déplacé par un système d'actionnement et/ou par une unité piston-cylindre (12a, 22a).

8. Générateur de vibrations (1) selon la revendication 7,
- la première moitié d'arbre à balourd (8a) présentant une cavité et
- le tiroir de commande (13a) et le système d'actionnement (12a, 22a) et/ou l'unité piston-cylindre (12a, 22a) étant disposés à l'intérieur de la cavité.

9. Générateur de vibrations (1) selon l'une des revendications 7 ou 8,
- un autre dispositif de rotation (11b) présentant un autre élément d'engrènement (14b) disposé sur la deuxième moitié d'arbre à balourd (8b) et pouvant être déplacé au moyen d'un autre tiroir de commande (13b) axialement par rapport à la deuxième moitié d'arbre à balourd (8b), pour l'engrènement par liaison de forme dans un autre ceux (15b) de la deuxième moitié d'arbre à balourd (8b) et pour l'engrènement par liaison de forme dans un autre ceux (16) du dispositif de couplage (9) et/ou du système de douille (9),
- au moins un des autres creux (15b, 16) présentant une rainure de forme hélicoïdale au moins par tronçons, et
- l'autre tiroir de commande (13b) pouvant être déplacé par une autre unité piston/cylindre (12b, 22b).

10. Générateur de vibrations (1) selon la revendication 8 ou la revendication 9 en liaison avec la revendication 8,
- la deuxième moitié d'arbre à balourd (8b) présentant une autre cavité et
- l'autre tiroir de commande (13b) et l'autre système d'actionnement (12b, 22b) et/ou l'autre unité piston/cylindre (12b, 22b) étant disposés à l'intérieur de l'autre cavité.

11. Générateur de vibrations (1) selon la revendication 8 ou selon l'une des revendications 9 ou 10 en liaison avec la revendication 8,
- une orbite de la masse de balourd (10a) constituée sur la première moitié d'arbre à balourd (8a) autour de la première moitié d'arbre à balourd (8a) entourant au moins partiellement la cavité, le système d'actionnement, un piston (12a) de l'unité piston/cylindre et/ou un cylindre de l'unité piston/cylindre.

12. Générateur de vibrations (1) selon la revendication 5 ou selon l'une des revendications 6 à 11 en liaison avec la revendication 5,
- un dispositif de support (20a) entourant la première moitié d'arbre à balourd (8a) étant disposé axialement entre la masse de balourd (10a) disposée sur la première moitié d'arbre à balourd (8a) et le dispositif de couplage (9) et/ou le système de douille (9), et/ou
- un autre dispositif de support (21a) entourant la première moitié d'arbre à balourd (8a) étant disposé sur un côté, éloigné du dispositif de couplage (9) et/ou du système de douille (9), de la masse de balourd (10a) disposée sur la première moitié d'arbre à balourd (8a).
